# FASCICULE DE BREVET EUROPEEN

(11) **EP 2 402 972 B1**
(45) Date de publication et mention de la délivrance du brevet: **28.11.2012**
(21) Numéro de dépôt: 11354015.7
(22) Date de dépôt: 18.04.2011
(51) Int. Cl.: H01H 71/16, H01H 71/08, H01H 71/74

(54) **Dispositif de raccordement electrique entre le pied d'un bilame et une plage de borne dans un appareil de coupure electrique, et disjoncteur comportant un tel dispositif.**
Elektrische Anschlussvorrichtung zwischen dem Sockel eines Bimetallstreifens und einer Klemmenleiste in einem elektrischen Unterbrechungsgerät, und mit einer solchen Vorrichtung ausgestatteter Schalter
Device for electrical connection between the foot of a bimetallic strip and a terminal range in an electric tripping device, and circuit-breaker comprising such a device.

(30) Priorité: 02.07.2010 FR 1002800
(43) Date de publication de la demande: 04.01.2012
(73) Titulaire: Schneider Electric Industries SAS, 92500 Rueil-Malmaison (FR)
(72) Inventeur: Burrial, Maurice, 38050 Grenoble Cedex 09 (FR)
(74) Mandataire: Colette, Marie-Françoise

(56) Documents cités:
- EP-A1- 0 691 668
- US-A- 3 408 606

## Description

La présente invention concerne un dispositif de raccordement électrique entre le pied d'un bilame et une plage de borne dans un appareil de coupure électrique, ledit bilame étant apte à être déplacé au moyen d'une vis de réglage de manière à réaliser le réglage thermique du bilame. Le document US 3 408 606 décrit un dispositif selon le préambule de la revendication 1.

On connaît des dispositifs de raccordement pour réaliser le raccordement électrique entre le pied d'un bilame et une plage de borne dans un disjoncteur comportant des tresses tricotées. Or, ces tresses sont volumineuses. En outre, chaque élément lié par la tresse, c'est-à-dire le bilame et la plage de borne, doit être installé séparément dans le boîtier préalablement à la mise en place de la tresse dans son logement, laquelle doit être mise en forme car elle ne mémorise pas sa forme. Cette mise en forme de la tresse pour la faire entrer dans son logement est contraignante, et nécessite l'utilisation d'un outil spécial.

La présente invention résout ces problèmes et propose un dispositif de raccordement entre un bilame et une plage de borne, de conception simple, peu volumineux, pouvant être utilisé pour un courant plus élevé que lors de l'utilisation d'une tresse, supprimant cette étape de mise en forme préalable de la tresse, permettant les réglages thermiques et supprimant les risques de défaut de réglage thermique.

A cet effet, la présente invention a pour objet un dispositif de raccordement électrique du genre précédemment mentionné, ce dispositif étant caractérisé en ce qu'il comporte une pièce conductrice aplatie fixée d'une part, sur la plage de borne et d'autre part, sur le bilame, ladite pièce étant formée par au moins un élément conducteur continu enroulé puis aplati de manière à lui conférer d'une part, une longueur correspondant sensiblement à l'écartement entre le pied du bilame et la plage de borne et d'autre part, une structure semi-rigide lui permettant de se déformer sous l'effet de la manipulation de la vis de réglage afin de permettre le déplacement du bilame tout en étant suffisamment rigide pour assurer le placement relatif du pied du bilame par rapport à la plage de contact.

Selon une réalisation particulière, cette pièce conductrice est réalisée à partir d'une bande enroulée sur elle-même.

Selon une autre réalisation, cette pièce conductrice est réalisée à partir d'un fil embobiné.

Selon une caractéristique particulière, la pièce conductrice aplatie est pliée en forme de U préalablement à sa fixation.

Selon une caractéristique particulière, la pièce conductrice précitée est réalisée en cuivre.

Selon une caractéristique particulière, la pièce conductrice précitée est fixée par ses deux extrémités opposées respectivement sur la plage de borne et sur le bilame.

Selon une autre caractéristique, l'élément continu est une bande, cette bande étant fixée sur la plage et le bilame par soudure, et comportant des protubérances destinées à faciliter cette soudure.

La présente invention a encore pour objet un dispositif de raccordement du bilame à la plage comportant les caractéristiques précédemment mentionnées prises seules ou en combinaison.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue partielle, en perspective, illustrant un dispositif de raccordement électrique d'une plage de borne et d'un bilame, selon l'art antérieur,
- La figure 2 illustre, dans une vue en perspective, une pièce conductrice appartenant à un dispositif selon une réalisation particulière de l'invention, ladite pièce étant représentée selon deux orientations différentes,
- La figure 3 est une vue partielle en coupe, illustrant le dispositif selon l'invention mis en place dans un disjoncteur, et
- La figure 4 est une vue en perspective, illustrant seulement une partie des éléments de la figure précédente, à savoir le dispositif de raccordement mis en place entre le bilame et la plage de borne et la corne d'arc.

Sur la figure 1, on voit une plage de borne 1, un bilame 2 et une corne d'arc 3 appartenant de manière connue en soi à un disjoncteur, ce bilame 2 représentant un moyen de déclenchement thermique du disjoncteur apte à entraîner l'ouverture des contacts du disjoncteur lors d'une surcharge électrique. Ce bilame 2 et la plage de borne 1 sont reliés électriquement au moyen d'une tresse tricotée 4 fixée par l'une 4a de ses extrémités, sur la plage de borne 1, et par son extrémité opposée 4b, sur un support 5 supportant le pied 2a du bilame.

Sur cette figure 1, la tresse est en position déployée avant son montage. Cette tresse n'a pas de forme mémorisée. Avant le montage de cet ensemble à l'intérieur du boîtier du disjoncteur, il est nécessaire tout d'abord de placer manuellement le bilame 2 du bon côté de la plage de borne 1, puis d'insérer cette plage de borne 1 dans son logement. Ensuite, il est nécessaire d'insérer le bilame dans son logement et pour finir de compacter la tresse dans son logement à l'aide d'un outil spécial, ce qui présente une certaine difficulté lors de la manipulation.

Selon une réalisation particulière de l'invention, cette tresse est remplacée par une pièce conductrice semi-rigide 6 telle que représentée sur la figure 2, cette pièce étant réalisée à partir d'une bande de cuivre enroulée sur elle-même de manière à former un conducteur plat.

Lorsque mise en place à l'intérieur d'un disjoncteur, tel que ceci est illustré sur les figures 3 et 4, cette pièce conductrice 6 occupe un volume plus petit qu'une tresse à courant égal. Cette structure particulière de pièce réalisée à partir d'un élément conducteur continu enroulé confère au segment une semi-rigidité qui permet de déplacer le pied 2a du bilame lors de son réglage thermique au moyen d'une vis de réglage 7, bien que la section de la pièce conductrice soit égale à celle d'un conducteur à âme pleine.

Lors de la fabrication du sous-ensemble comportant le bilame et la plage de borne, une forme particulière est donnée à la pièce conductrice semi-rigide 6, que celle-ci conserve. Lors du montage dans le boîtier, les éléments du sous-ensemble sont présentés face à leur logement. Il n'y a pas de nouvelle mise en forme du segment semi-rigide à faire.

Une pièce telle que selon la réalisation décrite précédemment est réalisée de la manière suivante :
Une bande de cuivre est enroulée sur elle-même pour former une pièce conductrice plate.
Puis, cette pièce est pliée en forme de U. Puis, les extrémités 6a,6b de la pièce sont fixées, par soudure respectivement sur le pied du bilame et sur la plage de contact. Des protubérances 8 sont prévues sur la pièce conductrice 6 de manière à faciliter les soudures.
Cette pièce est réalisée par l'enroulement d'un shunt sur un mandrin sur une longueur définie, puis l'on réalise l'aplatissement de la pièce, puis un pre-formage sur une presse.
Cette pièce peut être réalisée en ligne comme pour une pièce découpée et être intégrée directement sur le site de fabrication.

Cette réalisation consistant à enrouler la bande sur elle-même, permet de simplifier considérablement le processus industriel de fabrication de la pièce conductrice.

Selon une autre réalisation non illustrée, cette pièce conductrice peut être réalisée à partir d'un fil embobiné de manière à former une bobine, puis aplatie.

Cette réalisation sous forme d'élément conducteur continu permet en outre d'obtenir un gain sur les échauffements au niveau des bornes. L'évacuation des calories est facilitée par rapport à celle qui est réalisée par une tresse tricotée.

On a donc réalisé selon l'invention un dispositif de raccordement permettant d'être utilisé pour des courants forts, ledit dispositif étant déformable sous la pression d'une vis de manière à permettre le réglage thermique du bilame, le dispositif pouvant être logé dans un volume réduit.

Ainsi, l'invention permet de remplacer une tresse de forte section pour des courants importants par une solution industrielle acceptable constituée par un conducteur semi-rigide de plus forte section dans le même volume.

L'invention permet également d'obtenir un gain important de temps lors du montage industriel de l'appareil. En effet, du fait que la forme en U est préalablement donnée au segment conducteur semi-rigide, le placement relatif du pied du bilame et de la plage de contact est figé. Il n'est donc pas utile de se soucier préalablement du placement relatif de l'un par rapport à l'autre. Avec la tresse tricotée, le bilame et la plage de contact n'ont pas de liaison mécanique rigide entre eux. Il faut donc que l'opérateur, manuellement, réalise le placement du bilame par rapport à la plage avant d'implanter la tresse dans l'appareil.

Le fait d'une part, de pouvoir régler facilement la position du bilame thermique (125A), du fait de la semi-rigidité de la pièce conductrice, et d'autre part, le fait d'obtenir un gain en température aux bornes, nous ouvrent de nouvelles pistes de choix de bilame et permet même de jouer sur la section du segment conducteur.

L'invention est applicable avantageusement dans les disjoncteurs modulaires de forte intensité.

## Revendications

1. Dispositif de raccordement électrique entre le pied d'un bilame et une plage de borne dans un appareil de coupure électrique, ledit bilame étant apte à être déplacé au moyen d'une vis de réglage de manière à réaliser le réglage thermique du bilame, **caractérisé en ce qu'**il comporte une pièce conductrice aplatie (6) fixée d'une part, sur la plage de borne (1) et d'autre part, sur le bilame (2), ladite pièce (6) étant formée par au moins un élément conducteur continu enroulé puis aplati de manière à lui conférer d'une part, une longueur correspondant sensiblement à l'écartement entre le pied du bilame et la plage de borne et d'autre part, une structure semi-rigide lui permettant de se déformer sous l'effet de la manipulation de la vis de réglage (7) afin de permettre le déplacement du bilame (2) tout en étant suffisamment rigide pour assurer le placement relatif du pied du bilame par rapport à la plage de contact.

2. Dispositif de raccordement selon la revendication 1, **caractérisé en ce que** cette pièce conductrice (6) est réalisée à partir d'une bande enroulée sur elle-même.

3. Dispositif de raccordement selon la revendication 1, **caractérisé en ce que** cette pièce conductrice est réalisée à partir d'un fil embobiné.

4. Dispositif de raccordement selon l'une quelconque des revendications 1 à 3, **caractérisé en ce que** la pièce conductrice aplatie est pliée en forme de U préalablement à sa fixation.

5. Dispositif de raccordement selon l'une quelconque des revendications 1 à 4, **caractérisé en ce que** la pièce conductrice précitée est réalisée en cuivre.

6. Dispositif de raccordement selon l'une quelconque des revendications 1 à 5, **caractérisé en ce que** la pièce conductrice précitée (6) est fixée par ses deux extrémités opposées (6a, 6b) respectivement sur la plage de borne (1) et sur le bilame (2).

7. Dispositif de raccordement selon l'une quelconque des revendications 4 à 6, **caractérisé en ce que** l'élément continu est une bande, **en ce que** cette bande est fixée sur la plage et le bilame par soudure, et **en ce que** cette bande comporte des protubérances (8) destinées à faciliter cette soudure.

8. Disjoncteur comportant un bilame et une plage de borne située du côté du bilame **caractérisé en ce qu'**il comporte un dispositif de raccordement du bilame (2) à la plage (1) selon l'une quelconque des revendications précédentes.

## Claims

1. An electric connection device between the foot of a bimetal strip and a terminal contact strip in an electric switchgear apparatus, said bimetal strip being able to be moved by means of an adjustment screw so as to perform thermal adjustment of the bimetal strip, **characterized in that** it comprises a flattened conductive part (6) fixed on the one hand on the terminal contact strip (1) and on the other hand on the bimetal strip (2), said part (6) being formed by at least one continuous conductive element wound and then flattened so as to give the latter both a length corresponding substantially to the distance separating the foot of the bimetal strip and the terminal contact strip and a semi-rigid structure enabling it to deform under the effect of adjustment of the adjustment screw (7) so as to allow movement of the bimetal strip (2) while at the same time being sufficiently rigid to ensure relative placement of the foot of the bimetal strip with respect to the terminal contact strip.

2. The connection device according to claim 1, **characterized in that** this conductive part (6) is made from a strip wound on itself.

3. The connection device according to claim 1, **characterized in that** this conductive part is made from a coiled wire.

4. The connection device according to any one of claims 1 to 3, **characterized in that** the flattened conductive part is folded into a U-shape prior to being fixed.

5. The connection device according to any one of claims 1 to 4, **characterized in that** the above-mentioned conductive part is made from copper.

6. The connection device according to any one of claims 1 to 5, **characterized in that** the above-mentioned conductive part (6) is fixed via its two opposite ends (6a, 6b) respectively to the terminal contact strip (1) and to the bimetal strip (2).

7. The connection device according to any one of claims 4 to 6, **characterized in that** the continuous element is a strip, **in that** this strip is fixed onto the terminal contact strip and the bimetal strip by soldering, and **in that** this strip comprises protuberances (8) designed to facilitate this soldering.

8. A circuit breaker comprising a bimetal strip and a terminal contact strip situated on the same side as the bimetal strip **characterized in that** it comprises a connection device of the bimetal strip (2) to the terminal contact strip (1) according to any one of the foregoing claims.

## Patentansprüche

1. Elektrisches Anschlusselement zur Verbindung des unteren Endes eines Bimetalls mit einem Anschlusskontakt in einem elektrischen Schaltgerät, welches Bimetall zur Einstellung des thermischen Überlastschutzes mithilfe einer Stellschraube verschoben werden kann, **dadurch gekennzeichnet, dass** das Anschlusselement ein leitendes Flachteil (6) umfasst, das einerseits am Anschlusskontakt (1) und andererseits am Bimetall (2) befestigt ist und durch mindestens ein gewickeltes und anschließend abgeflachtes, ununterbrochenes Leiterelement gebildet wird, derart, dass das Flachteil einerseits eine annähernd dem Abstand zwischen dem unteren Ende des Bimetalls und dem Anschlusskontakt entsprechende Länge und andererseits eine halbstarre Struktur aufweist, die unter Einwirkung der Stellschraube (7) seine Verformung zur Verschiebung des Bimetalls (2) erlaubt, und zugleich eine ausreichende Biegesteifigkeit besitzt, um eine relative Positionierung des unteren Endes des Bimetalls zum Anschlusskontakt zu gewährleisten.

2. Anschlusselement nach Anspruch 1, **dadurch gekennzeichnet, dass** das leitende Teil (6) aus einem Bandwickel hergestellt wird.

3. Anschlusselement nach Anspruch 1, **dadurch gekennzeichnet, dass** das leitende Teil aus einem Drahtwickel hergestellt wird.

4. Anschlusselement nach irgendeinem der Ansprüche 1 bis 3, **dadurch gekennzeichnet, dass** das leitende Flachteil vor seiner Befestigung U-förmig umbogen wird.

5. Anschlusselement nach irgendeinem der Ansprüche 1 bis 4, **dadurch gekennzeichnet, dass** das genannte leitende Teil aus Kupfer besteht.

6. Anschlusselement nach irgendeinem der Ansprüche 1 bis 5, **dadurch gekennzeichnet, dass** das genannte leitende Teil (6) mit seinen einander gegenüberliegenden Enden (6a, 6b) am Anschlusskontakt (1) und am Bimetall (2) befestigt ist.

7. Anschlusselement nach irgendeinem der Ansprüche 4 bis 6, **dadurch gekennzeichnet, dass** das ununterbrochene Leiterelement aus einem Band gefertigt ist, dass dieses Band mit dem Anschlusskontakt und dem Bimetall verlötet wird und in dem genannten Band Auswölbungen (8) ausgebildet sind, die dazu dienen, die Lötverbindung zu erleichtern.

8. Leistungsschalter mit einem Bimetall und einem auf der Seite des Bimetalls angeordneten Anschlusskontakt, **dadurch gekennzeichnet, dass** der Schalter ein Anschlusselement nach irgendenem der vorhergehenden Ansprüche zur Verbindung des Bimetalls (2) mit dem Anschlusskontakt (1) umfasst.
